# FASCICULE DE BREVET EUROPEEN

(11) **EP 3 251 003 B1**
(45) Date de publication et mention de la délivrance du brevet: **26.06.2019**
(21) Numéro de dépôt: 16703738.1
(22) Date de dépôt: 26.01.2016
(51) Int. Cl.: G06F 7/10, G07B 15/00

(54) **BORNE DE COMMANDE ET DE PAIEMENT**
BESTELL- UND BEZAHLTERMINAL
ORDERING AND PAYMENT TERMINAL

(30) Priorité: 27.01.2015 FR 1550630
(43) Date de publication de la demande: 06.12.2017
(73) Titulaire: Merim Digital Media, 36800 St Gaultier (FR)
(72) Inventeur: MULLERIS, Jean-Jacques, 92200 Neuilly sur Seine (FR)
(74) Mandataire: Debay, Yves
(86) Numéro de dépôt international: PCT/EP2016/051583
(87) Numéro de publication internationale: WO 2016/120275

(56) Documents cités:
- CN-U- 202 615 512
- CN-U- 203 480 569
- CN-U- 203 930 998
- US-A1- 2004 140 350

## Description

La présente invention concerne le domaine des systèmes à interactions homme-machine, et plus particulièrement les bornes de commande et de paiement.

Les bornes de commande et de paiement se rencontrent de plus en plus dans les commerces et le plus souvent dans les commerces de restauration tels que la restauration rapide.

Très souvent ces bornes sont imposantes et ne sont pas toujours très ergonomiques.

La présente invention a donc pour objet de pallier un ou plusieurs des inconvénients de l'art antérieur en proposant une borne de commande et de paiement ergonomique et compacte.

Cet objectif est atteint grâce à une borne de commande et de paiement pour produits et services comprenant au moins un dispositif d'affichage tactile et un moyen de paiement caractérisée en ce qu'elle comprend au moins :
- un caisson comprenant un cadre, une structure de renfort en forme de X, le cadre entourant la structure de renfort dans un même plan,
- au moins une première porte et une deuxième porte, fixées dos à dos sur le cadre par au moins un gond de telle manière que chaque face du cadre est apte à être fermée par une porte,
- un système de gâches électroniques aptes à contrôler au moins l'ouverture et la fermeture des portes.

Selon une autre particularité, chaque porte comprend au moins :
- une première ouverture apte à recevoir un dispositif d'affichage tactile,
- une deuxième ouverture et une troisième ouverture aptes à recevoir chacune respectivement un dispositif de moyen de paiement ou un lecteur optique de code de type code à barres ou à matrice,
- une quatrième ouverture et une cinquième ouverture aptes à recevoir chacune respectivement un dispositif d'impression, un moyen d'obturation ou un moyen de paiement à distance,
- une sixième ouverture apte à recevoir un moyen de saisie de données.

Selon une autre particularité, la première ouverture est disposée dans la partie supérieure de la porte de telle manière que l'axe longitudinal passant par le centre de la première ouverture est confondu avec l'axe longitudinal passant par le centre de la porte,
la deuxième ouverture et la troisième ouverture étant disposées sous la première ouverture symétriquement de part et d'autre de l'axe longitudinal de symétrie passant par le centre de la porte, la deuxième ouverture de la première porte étant face à la troisième ouverture de la deuxième porte et la troisième ouverture de la première porte étant face à la deuxième ouverture de la deuxième porte,
la quatrième ouverture et la cinquième ouverture étant disposées respectivement sous la deuxième ouverture et la troisième ouverture symétriquement de part et d'autre de l'axe longitudinal passant par le centre de la porte, la quatrième ouverture de la première porte étant face à la cinquième ouverture de la deuxième porte et la cinquième ouverture de la première porte étant face à la quatrième ouverture de la deuxième porte,
la sixième ouverture étant disposée entre la deuxième ouverture et la troisième ouverture et/ou quatrième ouverture et la cinquième ouverture,
la symétrisation de la disposition des ouvertures permettant l'utilisation d'un seul type de porte pour les deux faces du dispositif et une disposition en effet miroir des dispositifs sur les deux faces de la borne.

Selon une autre particularité, la première ouverture comprend un dispositif d'affichage tactile,
la deuxième ouverture comprenant un lecteur optique de code de type code à barres ou à matrice,
la troisième ouverture comprenant un lecteur de cartes bancaires,
la quatrième ouverture comprenant un moyen de paiement à distance,
la cinquième ouverture comprenant un tiroir comprenant un dispositif d'impression,
la sixième ouverture comprenant un moyen de saisie de données,
l'écran tactile, le lecteur optique, le lecteur de cartes bancaires, le dispositif d'impression et le clavier d'identification étant commandés par un système informatique de gestion et de contrôle.

Selon une autre particularité, le moyen de saisie possède, selon un plan perpendiculaire au plan de la porte, une section en forme de triangle, un premier côté du triangle correspondant à un axe vertical de la sixième ouverture, un deuxième côté du triangle étant compris dans un plan contenant un clavier de saisie et le troisième côté du triangle étant compris dans un plan contenant un haut-parleur contrôlé par le système informatique de gestion et de contrôle, l'angle entre le troisième côté et la hauteur du triangle passant par le sommet entre le deuxième côté et le troisième côté étant compris entre 10° et 20°.

Selon une autre particularité, le lecteur optique comprend :
- une vitre traitée antireflets compris dans le plan de la porte,
- une carte électronique de gestion,
- un dispositif de numérisation d'image connecté à la carte électronique par une nappe,

l'angle entre l'axe horizontal et l'axe optique du dispositif de numérisation est compris entre 5° et 15°, la carte électronique de gestion comprenant un détecteur apte à détecter le passage d'un code à barre devant la vitre, le détecteur étant apte à envoyer à la carte de gestion un signal électrique lors du passage d'un code à barre devant la vitre, la carte de gestion étant apte à envoyer un signal commandant au dispositif de numérisation de s'allumer après l'envoi du signal électrique par le détecteur, le plot de connexion de la carte électronique et le plot de connexion du dispositif de numérisation étant situés de telle manière qu'ils se rapprochent le plus possible d'un même plan vertical de telle manière que la nappe soit la plus courte possible.

Selon une autre particularité, le lecteur optique de code de type code à barre ou à matrice d'une porte du caisson est disposé en vis-à-vis du lecteur de cartes bancaires monté dans une ouverture de la deuxième porte du caisson et l'épaisseur du caisson est minimisé en fonction des dimensions du lecteur optique et du lecteur de cartes bancaires.

Selon une autre particularité, le système de gâches électroniques comprend au moins :
- une carte électronique comprenant un processeur et une zone mémoire,
- un détecteur de clefs électronique pour chaque porte, le détecteur de clefs étant connecté au processeur de la carte électronique,
- au moins une gâche électronique pour chaque porte, la gâche électronique étant connectée au processeur de la carte électronique,
- au moins une gâche électronique pour le tiroir comprenant le dispositif d'impression, la gâche électronique étant connectée au processeur de la carte électronique,
la zone mémoire de la carte électronique comprenant un fichier comprenant au moins un identifiant de clef électronique, chaque identifiant étant associé à au moins un identifiant correspondant à une gâche électronique, le processeur étant apte à envoyer un signal électrique à au moins une gâche électronique pour déclencher l'ouverture d'une ou plusieurs gâches électronique si l'identifiant d'une clef électronique détectée par le détecteur de clefs est associé dans le fichier au(x) identifiant(s) correspondant au(x) gâche(s) électroniques.

Selon une autre particularité, le système de gâches électroniques comprend au moins une clef électronique, la clef électronique comprenant au moins une zone mémoire, la zone mémoire de la clef électronique comprenant un fichier contenant un identifiant de clef électronique.

Selon une autre particularité, la borne comprend en outre un système d'ouverture de secours permettant le déverrouillage mécanique de la ou des gâches électroniques en cas de défaillance électrique et/ou électronique de la ou des gâches électronique.

Selon une autre particularité, la borne comprend en outre au moins un pied soutenant le caisson.

Selon une autre particularité, le ou les pieds soutenant le caisson comprennent au moins un tube traversant le cadre et pénétrant dans un logement compris dans la partie inférieur du caisson, le ou les tubes et des parois du ou des logements comprenant des trous permettant le passage de vis pour le réglage de la hauteur de la borne, l'extrémité du ou des tubes opposée à l'extrémité pénétrant dans le ou les logements comprenant une platine perpendiculaire à l'axe longitudinal du ou des tubes apte à être fixée au sol.

Selon une autre particularité, le ou les pieds soutenant le caisson comprennent au moins un tube longeant un bord vertical du cadre, le ou les tubes et le bord vertical comprenant des trous permettant le passage de vis pour la fixation du ou des tubes sur le cadre et pour le réglage de la hauteur de la borne, l'extrémité du ou des tubes la plus éloignée du cadre comprenant une platine perpendiculaire à l'axe longitudinal du ou des tubes apte à être fixée au sol.

Selon une autre particularité, la borne comprend en outre au moins une suspension suspendant le caisson.

Selon une autre particularité, la ou les suspensions suspendant le caisson comprennent au moins un tube traversant le cadre et pénétrant dans un logement compris dans la partie supérieur du caisson, le ou les logements des suspensions étant placée de façon symétrique au(x) logement(s) des pieds par rapport à l'axe transversal passant par le centre de la structure de support, le ou les tubes et des parois du ou des logements comprenant des trous permettant le passage de vis pour le réglage de la hauteur de la borne, l'extrémité du ou des tubes opposée à l'extrémité pénétrant dans le ou les logements comprenant une platine perpendiculaire à l'axe longitudinal du ou des tubes apte à être fixée au plafond d'une pièce.

Selon une autre particularité, le ou les suspensions suspendant le caisson comprennent au moins un tube longeant un bord vertical du cadre, le ou les tubes et le bord vertical comprenant des trous permettant le passage de vis pour la fixation du ou des tubes sur le cadre et pour le réglage de la hauteur de la borne, l'extrémité du ou des tubes la plus éloignée du cadre comprenant une platine perpendiculaire à l'axe longitudinal du ou des tubes apte à être fixée au plafond d'une pièce.

Selon une autre particularité, la borne comprend en outre au moins une pièce de fixation de la borne apte à fixer la borne sur un mur.

Selon une autre particularité, la structure de renfort comprend deux plaques symétriques en forme de X, l'espace entre les deux plaques étant apte à recevoir des passages de câbles et d'aération de la borne.

Selon une autre particularité, les deux plaques symétriques comprennent en outre une première traverse passant par le centre de la forme en X, les deux plaques formant une étoile à six branches, la première traverse rejoignant une paroi du ou des logements pour les pieds à une paroi du ou des logements pour la ou les suspensions.

Selon une autre particularité, les deux plaques symétriques comprennent en outre une deuxième traverse perpendiculaire à la première traverse, la deuxième traverse étant fixée sur la première traverse au-dessus de la forme en X.

Selon une autre particularité, les deux plaques symétriques sont reliées entre elles par des entretoises.

Selon une autre particularité, la carte électronique du système de gâches électroniques est fixée sur la deuxième traverse.

D'autres particularités et avantages de la présente invention apparaîtront plus clairement à la lecture de la description ci-après, faite en référence aux dessins annexés :
- la figure 1 représente une vue en perspective de la borne selon un mode de réalisation ;
- la figure 2 représente un détail de la borne de la figure 1 selon une configuration ;
- la figure 3 représente un détail de la borne de la figure 1 selon une autre configuration ;
- la figure 4 représente une vue éclatée en perspective de la borne sans les portes avec la structure de renfort et le cadre selon une configuration d'un mode de réalisation ;
- la figure 5 représente une vue éclatée en perspective de la borne sans les portes avec la structure de renfort et le cadre selon une configuration d'un autre mode de réalisation ;
- la figure 6a représente un détail d'une extrémité des pieds et du cadre selon le mode de réalisation de la figure 4 ;
- la figure 6b représente un détail d'une extrémité d'un pied selon le mode de réalisation de la figure 5 ;
- la figure 7 représente une vue en perspective de la structure de renfort et du cadre montrant la position des gonds et des gâches électroniques ;
- la figure 8 représente un détail de la figure 7 montrant la position des gâches électroniques ;
- la figure 9 représente une vue en perspective d'un détail de la structure de renfort ;
- la figure 10 représente une vue en perspective de la structure de renfort et du cadre sans les portes ;
- la figure 11 représente une vue en perspective de la borne selon un mode de réalisation ;
- la figure 12 représente l'intérieur d'une porte sur laquelle sont disposés le lecteur optique, le lecteur de carets bancaires, le dispositif d'impression et le moyen de saisie ;
- la figure 13 présente l'intérieur d'une porte sans les dispositifs ;
- la figure 14 représente une coupe transversale du lecteur optique ;
- la figure 15 représente une coupe de la borne selon un plan comprenant un axe longitudinal de la borne, perpendiculaire aux plans des portes et passant par le centre de la borne ;
- la figure 16 représente un détail de la figure 15 ;
- la figure 17 représente une coupe de la borne selon un plan comprenant un axe longitudinal de la borne, perpendiculaire aux plans des portes et passant par l'axe optique du lecteur optique ;
- la figure 18a représente la borne selon une configuration d'un premier mode de réalisation ;
- la figure 18b représente la borne selon une configuration du premier mode de réalisation ;
- la figure 18c représente la borne selon une configuration du premier mode de réalisation ;
- la figure 18d représente la borne selon une configuration d'un deuxième mode de réalisation ;
- la figure 18e représente la borne selon une configuration du deuxième mode de réalisation ;
- la figure 18f représente la borne selon une configuration du troisième mode de réalisation ;
- la figure 18g représente la borne selon une configuration du troisième mode de réalisation ;
- la figure 18h représente une borne selon une configuration du troisième mode de réalisation, non couverte par l'invention,
- la figure 19 représente un détail de la figure 7 montrant la position des gâches sur une autre face que celle de la figure 8,
- la figure 20 représente une vue en perspective d'un détail du caisson montrant les trous d'accès au système d'ouverture de sécurité,
- la figure 21 représente une vue de profil du moyen d'obturation du système d'ouverture de secours,
- la figure 22 représente une vue de dessus du moyen d'obturation du système d'ouverture de secours,
- la figure 23 illustre une gâche électronique dans laquelle est représentée la gâche électronique dans sa position fermée en traits pleins et en position ouverte en traits pointillés.

L'invention va être décrite en référence aux figures énumérées ci-dessus.

La présente invention propose une borne (0) de commande et de paiement.

La borne (0) comprend au moins un caisson, au moins une première porte (3a) et une deuxième porte (3b) et un système de gâches (20) électroniques.

Le caisson comprend un cadre (1) et une structure (2) de renfort en forme de X. Le cadre (1) entoure la structure (2) de renfort dans un même plan. De façon non limitative, le caisson a une épaisseur comprise entre 24 cm et 28 cm.

Le cadre peut avoir, par exemple, une forme générale rectangulaire. Mais le cadre peut avoir d'autres formes telles qu'une forme triangulaire ou une forme circulaire. La forme du caisson peut ainsi avoir, par exemple une forme rectangulaire, triangulaire ou circulaire ou toutes autres formes techniquement possibles. Le caisson est de préférence de forme rectangulaire. De préférence, la forme générale du cadre permet à une forme rectangulaire de s'intégrer à l'intérieur de la forme générale du cadre.

Les portes sont montées pivotantes sur le cadre. Les portes sont, par exemple métallique tel que de l'acier inoxydable, de l'aluminium ou tout autre métal. Les portes peuvent être aussi en matière plastique par exemple.

La forme en X de la structure de renfort permet d'avoir une borne bien renforcée avec une symétrie de la borne permettant l'utilisation d'un seul type de porte pour les deux faces de la borne et une disposition en effet miroir des différentes dispositifs installés sur la porte sur les deux faces de la borne.

Selon un mode de réalisation, la structure (2) de renfort comprend deux plaques (2a, 2b) symétriques en forme de X. Les plaques (2a, 2b) sont, par exemple métallique tel que de l'acier inoxydable, de l'aluminium ou tout autre métal ou matériau adapté pour renforcer la structure du caisson. L'espace entre les deux plaques (2a, 2b) peut recevoir des passages de câbles et d'aération de la borne (0).

Les deux plaques (2a, 2b) symétriques peuvent comprendre en outre une première traverse (7) passant par le centre de la forme en X. Les deux plaques forment ainsi une étoile à six branches. Cette première traverse permet de rigidifier la structure de renfort en forme de X.

Les deux plaques (2a, 2b) symétriques peuvent comprendre en outre une deuxième traverse (8) perpendiculaire à la première traverse (7). Cette deuxième traverse (8) est fixée sur la première traverse (7) au-dessus de la forme en X.

La première traverse (7) et la deuxième traverse (8) sont monobloc avec la partie en forme de X de la structure (2) de renfort.

Les deux plaques (2a, 2b) symétriques sont reliées entre elles par des entretoises (21). Les entretoises (21) sont disposées de telle manière qu'elles n'empêchent pas le passage des câbles et d'aération de la borne (0).

Dans un premier mode de réalisation, la borne (0) comprend des moyens de soutien du caisson. Les moyens de soutien du caisson comprennent au moins un pied (4) soutenant le caisson.

Selon une première configuration du premier mode de réalisation des moyens de soutien représentée sur la figure 18c, le ou les pieds (4) comprennent au moins un tube traversant le cadre (1) et pénétrant dans un logement (9) compris dans la partie inférieur du caisson. Afin de fixer les tubes au caisson, le ou les tubes comprennent des trous (17a) permettant le passage de vis. Le ou les logements (9) dans lesquels le ou les tubes pénètrent comprennent également des trous (17b) permettant le passage de ces vis. Ainsi, il est possible de régler la hauteur de la borne (0) en fonction du besoin. Au moins une vis entre dans le ou les trous (17b) du ou des logements (9) et dans le ou les trous (17a) du ou des tubes afin de fixer la hauteur de la borne (0). Par exemple, le ou les tubes comprennent une rangée de trous (17a) le long des axes longitudinaux des tubes. À une hauteur souhaitée, le ou les trous (17b) du ou des logements (9) entre en coïncidence avec un ou des trous (17a) du ou des tubes. Une ou des vis passent alors par ces trous et sont serrées afin de fixer la hauteur de la borne (0). L'extrémité du ou des tubes opposée à l'extrémité pénétrant dans le ou les logements comprend une platine (5) perpendiculaire à l'axe longitudinal du ou des tubes afin que les pieds (4) soutenant la borne (0) puissent à être fixés au sol.

Selon une deuxième configuration du premier mode de réalisation des moyens de soutien représentée sur la figure 18a, le ou les pieds (4) soutenant le caisson comprennent au moins un tube longeant un bord (100) vertical du cadre (1). Le ou les tubes (4) et le bord vertical comprennent des trous (17a, 17b) permettant le passage de vis pour la fixation du ou des tubes sur le cadre (1) et pour le réglage de la hauteur de la borne (0). L'extrémité du ou des tubes la plus éloignée du cadre (1) comprend une platine (5) perpendiculaire à l'axe longitudinal du ou des tubes apte à être fixée au sol.

Dans une troisième configuration du premier mode de réalisation représenté sur la figure 18b, un habillage (200) peut être ajouté afin de cacher les pieds. L'habillage (200) est, par exemple, un coffrage dont la surface est dans le prolongement de la surface de la borne. Dans un deuxième mode de réalisation, la borne (0) comprend en outre au moins des moyens de suspension. Les moyens de suspension comprennent au moins une suspension (6) permettant de suspendre la borne (0) au plafond d'une pièce.

Selon une première configuration du deuxième mode de réalisation des moyens de suspension représentée sur la figure 18e, de manière symétrique au(x) pied(s), la ou les suspensions (6) comprennent au moins un tube traversant le cadre (1) et pénétrant dans un logement (10) compris dans la partie supérieur du caisson. Le ou les tubes comprennent des trous (17a) permettant le passage de vis. Le ou les logements (10) dans lesquels le ou les tubes pénètrent comprennent également des trous (17b) permettant le passage de ces vis. Ainsi, il est possible de régler la hauteur de la borne (0) en fonction du besoin. Au moins une vis entre dans le ou les trous (17b) du ou des logements (10) et dans le ou les trous (17a) du ou des tubes afin de fixer la hauteur de la borne (0). Par exemple, le ou les tubes comprennent une rangée de trous (17a) le long des axes longitudinaux des tubes. À une hauteur souhaitée, le ou les trous (17a) du ou des logements (10) entre en coïncidence avec un ou des trous (17a) du ou des tubes. Une ou des vis passent alors par ces trous et sont serrées afin de fixer la hauteur de la borne (0). L'extrémité du ou des tubes opposée à l'extrémité pénétrant dans le ou les logements comprend une platine (18) perpendiculaire à l'axe longitudinal du ou des tubes afin que les suspensions (6) suspendant la borne (0) puissent à être fixés au plafond d'une pièce.

Selon une deuxième configuration du deuxième mode de réalisation des moyens de suspension représentée sur la figure 18d, le ou les suspensions (6) suspendant le caisson comprennent au moins un tube longeant un bord vertical du cadre (1), le ou les tubes (4) et le bord (100) vertical comprenant des trous permettant le passage de vis pour la fixation du ou des tubes sur le cadre (1) et pour le réglage de la hauteur de la borne (0), l'extrémité du ou des tubes la plus éloignée du cadre (1) comprenant une platine perpendiculaire à l'axe longitudinal du ou des tubes apte à être fixée au plafond d'une pièce.

Les logements (10) pour les pieds et pour les suspensions font, par exemple, partie de la structure de renfort en forme de X.

Dans une configuration, la borne (0) peut comprendre un ou des pieds (4) seulement pour fixer la borne (0) au sol.

Dans une autre configuration, la borne (0) peut comprendre une ou des suspensions (6) seulement pour fixer la borne (0) au plafond comme représenté sur la figure 11.

Dans une autre configuration, la borne (0) peut comprendre un ou des pieds (4) ainsi que une ou des suspensions (6) pour fixer la borne (0) au sol et au plafond.

Le ou les pieds (4) ainsi que la ou les suspensions (6) sont par exemple en acier inoxydable, en aluminium ou tout autre métal ou matériau adapté pour soutenir ou suspendre le caisson.

La ou les platine (5, 18) peuvent comprendre des trous oblongs aux coins de la platine pour permettre le passage de tiges filetées dans le sol ou dans le plafond.

La première traverse (7) de la structure de renfort rejoint une paroi du ou des logements (9) pour les pieds (4) à une paroi du ou des logements (10) pour la ou les suspensions (6).

Selon un troisième mode de réalisation, la borne (0) comprend en outre au moins une pièce de fixation de la borne apte à fixer la borne sur un mur.

Selon une première configuration de troisième mode de réalisation représentée sur les figures 18f et 18g, la pièce (300) de fixation est un élément dont une extrémité est fixée le long d'un bord vertical du cadre (1) et dont l'autre extrémité est apte à être fixée sur un mur (400). Cette configuration permet de fixer en drapeau la borne sur un mur (400).

Selon une deuxième configuration du troisième mode de réalisation représentée sur la figure 18h qui est donné à titre d'exemple et non couverte par l'invention, les pièces de fixation sont des vis aptes à fixer le caisson de la borne sur un mur (400) avec le plan du cadre (1) parallèle au mur (400).

La borne (0) comprend en outre au moins une première porte (3a) et une deuxième porte (3b). Les portes ont par exemple une forme générale adaptée à la forme du caisson. Les portes peuvent aussi avoir, par exemple, différentes formes générales, telles que des formes triangulaires, circulaires ou d'autres formes.

Selon une deuxième configuration du troisième mode de réalisation qui est donné à titre d'exemple et non couverte par l'invention, la borne (0) comprend une seule porte (3a).

Ces portes sont fixées dos à dos sur le cadre (1) par au moins un gond (19) de telle manière que chaque face du cadre (1) est apte à être fermée par une porte.

Dans la deuxième configuration du premier mode de réalisation des moyens de soutien et dans la deuxième configuration du deuxième mode de réalisation des moyens de suspension, les tubes sont fixés contre un bord (100) vertical du cadre (1) et insérés entre la première porte et la deuxième porte.

Selon une première configuration de troisième mode de réalisation, la ou les pièces (300) de fixation sont fixées contre un bord (100) vertical du cadre (1) et insérées entre la première porte et la deuxième porte.

Chaque porte comprend au moins une ouverture.

Une première ouverture (11a) est prévue pour pouvoir recevoir un dispositif (11) d'affichage tactile.

Une deuxième ouverture (12a, 13a) et une troisième ouverture sont prévues pour recevoir chacune respectivement un dispositif (12, 13) de moyen de paiement ou un lecteur optique de code de type code à barres ou à matrice,

Une quatrième ouverture (14a) et une cinquième ouverture (15a) sont prévues pour recevoir chacune respectivement un dispositif (15) d'impression, un moyen d'obturation ou un moyen de paiement sans contact. Le moyen de paiement sans contact est également appelé moyen de paiement à distance.

Une sixième ouverture (16a) est prévue pour recevoir un moyen (16) de saisie de données.

Dans une mode de réalisation, les ouvertures sont disposées de la manière suivante.

La première ouverture (11a) est disposée dans la partie supérieure de la porte (3a, 3b) de telle manière que l'axe longitudinal passant par le centre de la première ouverture (11a) est confondu avec l'axe longitudinal passant par le centre de la porte (3a, 3b).

La deuxième ouverture (12a) et la troisième ouverture (13a) sont disposées sous la première ouverture (11a) symétriquement de part et d'autre de l'axe longitudinal de symétrie passant par le centre de la porte. La deuxième ouverture (12a) de la première porte (3a) est face à la troisième ouverture (13a) de la deuxième porte (3b) et la troisième ouverture (13a) de la première porte (3a) est face à la deuxième ouverture (12a) de la deuxième porte (3b),

La quatrième ouverture (14a) et la cinquième ouverture (15a) sont disposées respectivement sous la deuxième ouverture (12a) et la troisième ouverture (13a) symétriquement de part et d'autre de l'axe longitudinal passant par le centre de la porte. La quatrième ouverture (14a) de la première porte (3a) est face à la cinquième ouverture (15a) de la deuxième porte (3b) et la cinquième ouverture (15a) de la première porte (3a) est face à la quatrième ouverture (14a) de la deuxième porte (3b),

La sixième ouverture (16a) est disposée entre la deuxième ouverture (12a) et la troisième ouverture (13a) et/ou la quatrième ouverture (14a) et la cinquième ouverture (15a).

Cette disposition permet ainsi d'obtenir une borne (0) d'aspect extérieur symétrique donnant la possibilité de placer les différents dispositifs de façon interchangeable dans les ouvertures. Elle permet également l'utilisation d'un seul type de porte pour les deux faces de la borne et une disposition en effet miroir des dispositifs sur les deux faces. Les dispositifs sont par exemple le dispositif d'affichage tactile, le lecteur optique de code, le lecteur de cartes bancaires, le dispositif d'impression, le moyen de saisie de données.

Dans un mode de réalisation, les dispositifs sont placés de la manière suivante.

La première ouverture (11a) comprend un dispositif (11) d'affichage tactile.

La deuxième ouverture (12a) comprend un lecteur (12) optique de code de type code à barres ou à matrice.

La troisième ouverture (13a) comprend un lecteur (13) de cartes bancaires.

La quatrième ouverture (14a) peu comprendre un module de paiement sans contact non représenté sur les figures. Une plaque en matière plastique ou toute autre matière ne perturbant pas le fonctionnement du module de paiement sans contact peut être utilisé pour boucher la quatrième ouverture (14a). Le module de paiement sans contact est alors installé derrière la plaque en plastique. Un utilisateur de la borne peut alors approcher un moyen de paiement sans contact contre la plaque en plastique pour que le module de paiement sans contact identifie l'utilisateur pour le paiement.

La cinquième ouverture (15a) comprend un tiroir comprenant un dispositif (15) d'impression. Le dispositif (15) d'impression est, par exemple, monté dans un tiroir guidé par deux glissières coulissants qui peuvent se déclipper pour faciliter le montage et le démontage. La sortie du papier imprimée par le dispositif (15) d'impression est une fente usinée dans une tôle et d'un guide papier conique pour empêcher l'enroulage du papier en fin de rouleau.

La sixième ouverture (16a) comprend un moyen (16) de saisie de données.

Lorsqu'une ouverture est vide telle que représentée sur les figures pour la quatrième ouverture (14a) et ne comprend pas de dispositif, un moyen d'obturation tel qu'une plaque de tôle (14) peut être utilisée pour boucher l'ouverture.

Le dispositif (11) d'affichage tactile, le lecteur (12) optique, le lecteur (13) de cartes bancaires, le dispositif (15) d'impression et le moyen (16) de saisie sont commandés par un système informatique de gestion et de contrôle, par exemple un dispositif de type panel PC.

Selon une configuration du moyen (16) de saisie, le moyen (16) de saisie de données possède, selon un plan perpendiculaire au plan de la porte, une section en forme de triangle telle que représentée sur les figures 14 et 15. Un premier côté (13b) du triangle correspond à un axe vertical de la sixième ouverture (16a). Un deuxième côté (13a) du triangle est compris dans un plan contenant un clavier (28) de saisie et le troisième côté (13c) du triangle est compris dans un plan contenant un haut-parleur (27) contrôlé par le système informatique de gestion et de contrôle. L'angle β entre le troisième côté (13c) et la hauteur du triangle passe par le sommet du triangle entre le deuxième côté (13a) et le troisième côté (13c) est compris entre 10° et 20°.

Le moyen (16) de saisie est, par exemple, un clavier (28) d'identification ou « *PIN pad* ».

Cette configuration permet à un utilisateur de pouvoir avoir un champ de vision du moyen (16) de saisie sans avoir à se pencher. Rien ne bloque la vue de l'utilisateur pour voir le moyen (16) de saisie.

Le haut parleur (27) permet de donner différentes information à l'utilisateur lors de la procédure de paiement et/ou de commande.

Selon une configuration du lecteur (12) optique, le lecteur (12) optique comprend une vitre traitée antireflet compris dans le plan de la porte (3a, 3b). La vitre est traitée antireflet sur les deux faces de la vitre. Ce traitement sur les deux faces permet d'éviter des réflexions causées par l'écran d'un téléphone portable dont le moyen d'affichage affiche un code à barre par exemple. Le traitement antireflet sur les deux faces permet aussi d'éviter que la lecture d'un code à barre ou à matrice effectuée par le plan de visée lumineux émis par au moins une DEL du dispositif de lecteur optique ne se reflète sur la vitre, par exemple. De préférence, la vitre est une vitre en verre ou toute autre matière qui ne se raye pas dans les conditions normales d'utilisation du dispositif de lecteur (12) optique. Par exemple, la matière utilisée pour la vitre est une matière qui ne se raye pas lorsque des objets, tels que des clefs, frottent contre cette vitre. Le lecteur (12) optique est géré par une carte (24) électronique de gestion. Le lecteur (12) optique comprend en outre un dispositif (23) de numérisation d'image connecté à la carte (24) électronique par une nappe (22). L'angle α entre l'axe horizontal et l'axe optique du dispositif (23) de numérisation est compris entre 5° et 15°, de préférence 12°. De manière non limitative, la distance focale du dispositif de numérisation est comprise entre 8 cm et 9 cm, de préférence 8,5 cm. De manière non limitative, la longueur du lecteur optique est comprise entre 11,5 cm et 12,5 cm. La carte (24) électronique de gestion comprend un détecteur (25) qui détecte le passage d'un code à barre devant la vitre. Le code à barre est par exemple imprimé sur une carte ou affiché sur les moyens d'affichage d'un téléphone portable ou d'une smartphone. Le détecteur (25) permet d'envoyer à la carte (24) électronique de gestion un signal électrique lors du passage d'un code à barre devant la vitre. La carte (24) électronique de gestion peut alors envoyer un signal commandant au dispositif (23) de numérisation de s'allumer après l'envoi du signal électrique par le détecteur (25). Le plot (24a) de connexion de la carte (24) électronique et le plot (23a) de connexion du dispositif (23) de numérisation sont situés de telle manière qu'ils se rapprochent le plus possible d'un même plan vertical de telle manière que la nappe (22) soit la plus courte possible. Ainsi, cela permet d'éviter à la nappe (22) qui connecte la carte (24) électronique au dispositif (23) de numérisation d'avoir un ensemble de pliage qui permet la connexion entre les plots (23a, 24a) lorsque les deux plots ne sont pas disposés de façon assez proche. Par conséquent, le lecteur (12) optique peut être plus compact et avoir une longueur moins importante que les lecteurs optiques habituels.

La compacité du lecteur (12) optique permet de mettre en vis-à-vis, pour une borne (0), des dispositifs installés dans le caisson. Par exemple, un lecteur (12) optique est installé dans la deuxième ouverture d'une porte et un lecteur (13) de cartes bancaires est installé en vis-à-vis dans la troisième ouverture de l'autre porte. La longueur d'un lecteur (13) de cartes bancaires est généralement de 15 cm à 20 cm par exemple. La compacité du lecteur (12) optique permet que le lecteur (12) optique soit en vis-à-vis du lecteur (13) de carte bancaire sans qu'ils ne se percutent lorsque les deux portes (3a, 3b) sont fermées. En outre, l'angle α entre l'axe horizontal et l'axe optique du dispositif (23) de numérisation est compris entre 5° et 15°, de préférence 12°. Ceci permet de configurer le coffrage du lecteur (12) optique de telle manière qu'il est possible de faire passer le lecteur (13) de cartes bancaires sous le lecteur (12) optique lorsque les deux portes (3a, 3b) sont fermées. L'épaisseur du caisson est minimisée en fonction des dimensions du lecteur optique et du lecteur de cartes bancaires.

La borne (0) comprend également un système de gâches (20) électroniques qui permettent de contrôler au moins l'ouverture et la fermeture des portes (3a, 3b).

Le système de gâches (20) électroniques comprend au moins une carte électronique comprenant un processeur et une zone mémoire. Par exemple, la carte électronique du système de gâches (20) électroniques est fixée sur la deuxième traverse (8).

Le système de gâches (20) comprend en outre un détecteur (28) de clefs électronique pour chaque porte. Le détecteur (28) de clefs est connecté au processeur de la carte électronique. Le détecteur (28) de clefs électroniques est, par exemple, une sonde iButton avec cryptage ou sans cryptage. Par exemple, la borne (0) comprend un détecteur (28) de clefs pour chaque porte. Par exemple, le ou les détecteurs (28) de clefs sont fixés sur la partie inférieure de la borne (0) sous le cadre (1).

Le système de gâches (20) comprend au moins une gâche (20) électronique pour chaque porte (3a, 3b). La gâche (20) électronique est connectée au processeur de la carte électronique. Par exemple, chaque porte (3a, 3b) comprend deux gâches (20) électroniques fixées sur le côté opposé au côté où sont situés les gonds (19) permettant l'ouverture et la fermeture des portes (3a, 3b). Au moins une autre gâche (20) électronique est installée pour le tiroir comprenant le dispositif (15) d'impression. Cette gâche (20) électronique est aussi connectée au processeur de la carte électronique,

La zone mémoire de la carte électronique comprend un fichier comprenant au moins un identifiant de clef électronique. Chaque identifiant est associé à au moins un identifiant correspondant à une gâche (20) électronique. Le processeur peut envoyer un signal électrique à au moins une gâche (20) électronique pour déclencher l'ouverture d'une ou plusieurs gâches (20) électronique si l'identifiant d'une clef électronique détectée par le détecteur de clefs est associé dans le fichier au(x) identifiant(s) correspondant au(x) gâches (20) électroniques.

Le système de gâches (20) électroniques comprend en outre au moins une clef électronique. La clef électronique comprend au moins une zone mémoire. La zone mémoire de la clef électronique comprend un fichier contenant au moins un identifiant de clef électronique.

L'identifiant de la clef électronique est unique. L'identifiant peut avoir le format suivant sous forme d'un nombre comprenant des chiffres et/ou des lettres. Les deux premiers chiffres de l'identifiant identifient le numéro de la borne (0) qui peut être ouverte par la clef. Les quatre chiffres ou lettres suivants identifient le numéro ou le nom du restaurant qui possède la borne (0). Les deux chiffres ou lettres suivants identifient le numéro ou le nom de l'enseigne ou du client qui possède la borne (0). Enfin, les deux chiffres ou lettres suivants identifient le pays dans lequel est utilisée la borne (0).

La zone mémoire de la clef électronique peut comprendre quatre niveaux d'accès stockés dans un fichier.

Un premier niveau d'accès correspond à un accès universel qui permet d'ouvrir toutes les bornes quelle que soit la borne (0).

Un deuxième niveau d'accès correspond à un accès universel pour la maintenance d'une borne (0) pour les bornes de l'enseigne du restaurant par exemple. Ce niveau d'accès ne permet pas d'ouvrir les bornes d'une autre enseigne par exemple.

Un troisième niveau d'accès correspond à un accès universel pour la maintenance pour le gérant d'un restaurant. Ce niveau d'accès ne permet pas d'ouvrir les bornes d'une autre enseigne, ni les bornes d'une autre restaurant de la même enseigne.

Un quatrième niveau d'accès correspond seulement à l'ouverture du tiroir du dispositif (15) d'impression pour le changement d'un rouleau de papier par exemple. Ce niveau d'accès ne permet pas d'ouvrir les portes de la borne (0).

La borne (0) comprend également un système de secours permettant de déverrouiller la ou les gâches (20) électroniques du système de gâches électroniques en cas de défaillance électrique et/ou électronique de la ou des gâches électronique. Les gâches (20) électroniques comme représentée sur la figure 23 sont par exemple de type à émission ou à impulsion, ce qui veut dire que la ou les gâches (20) se déverrouillent par émission de courant. La figure 23 représente la gâche électronique dans sa position fermée et dans sa position ouverte. Dans sa position verrouillée ou fermée représentée en traits pleins sur la figure 23, un élément (63a) mobile de la gâche commandé par le processeur de la gâche électronique retient le pêne (62) de la porte. Dans sa position déverrouillée ou ouverte représentée en traits pointillés sur la figure 23, l'élément mobile (63b) libère le pêne (62) de la porte. La ou les portes (3a, 3b) ne sont décondamnées que pendant la mise sous tension du ou des gâches (20) électroniques. Mais, lors d'une panne de la ou des gâches (20) électroniques, les portes (3a, 3b) sont condamnées et ne peuvent être ouvertes qu'avec l'aide, par exemple, d'un pied de biche. Les gâches (20) électroniques comprennent habituellement un levier (54) de détente autorisant le déverrouillage de la gâche (20). Il suffit de tirer sur le levier (54) de détente pour agir sur la gâche (20 qui se déverrouille en mettant l'élément mobile (63b) dans sa position ouverte. Cependant, le levier (54) de détente n'est pas atteignable lorsque la ou les portes (3a, 3b) sont fermées. Pour résoudre ce problème, la borne (0) comprend un système de déverrouillage de secours permettant de déverrouiller la ou les gâches (20) du système de gâches électroniques et ainsi d'éviter l'utilisation, par exemple, d'un pied de biche. L'utilisation d'un pied de biche abimerait la borne (0) par la déformation de la ou des portes (3a, 3b) ou du caisson. Le système d'ouverture de secours pourrait être utilisé dans d'autres dispositifs mettant en oeuvre des systèmes de gâches électroniques pour verrouiller au moins une porte fermant un caisson, tels que des casiers de consigne ou tout autre système comprenant un caisson fermé par une porte verrouillée par une gâche électronique.

Le système d'ouverture de secours destiné à déverrouiller la ou les portes (3a, 3b) d'un caisson verrouillé par au moins une gâche électronique comprend au moins un câble (50) dont une première extrémité (50a) est fixée au levier (54) de détente.

La deuxième extrémité (50b) comprend une butée. La deuxième extrémité (50b) du câble passe à travers un élément (53) de retenue par un passage de diamètre plus grand que le diamètre du câble. La butée bute alors sur la l'élément (53) de retenue. La butée est, par exemple, une boucle ou un noeud réalisé à la deuxième extrémité (50b) du câble ou bien un élément de butée fixé à la deuxième extrémité (50b) du câble et de diamètre plus grand que le diamètre du passage. L'élément (53) de retenue est fixé au voisinage d'un premier trou (55) réalisé dans le caisson afin de permettre à une personne autorisée l'accès de la deuxième extrémité (50b) du câble (50) de l'extérieur à travers le premier (55) trou. La deuxième extrémité (50b) du câble comprend également un élément de saisie permettant la saisie de la deuxième extrémité (50b) du câble par un instrument. La butée peut jouer aussi le rôle de l'élément de saisie. Par exemple, la butée peut être une boucle qui peut jouer le rôle de l'élément de saisie et l'instrument peut alors être un crochet apte à accrocher la boucle afin de tirer sur le câble (50).

Le système ouverture de secours comprend également au moins une gaine (51) rigide permettant le guidage du câble (50) dans le caisson entre la première extrémité (50a) et la deuxième extrémité (50b). Le câble (50) est inséré dans la gaine (51). Cette gaine (51) permet d'isoler le câble (50) de tout ce qui peut se trouver à l'intérieur du caisson qui pourrait empêcher le bon fonctionnement du système d'ouverture de secours. La gaine (51) peut être fixée sur le caisson par un ou plusieurs moyens de fixation afin que la gaine (51) soit immobile par rapport au caisson. La gaine (51) est fabriquée dans un matériau rigide tel que l'acier inoxydable, en aluminium ou tout métal ou matériau assez rigide pour ne pas se déformer lorsque le câble est tiré par une personne. La gaine (51) peut être par exemple en plastique.

Le système d'ouverture de secours peut comprendre également un ressort (52) à boudin fixé, à une première extrémité (50a), au levier (54) de détente et, à la deuxième extrémité (50b), à une première extrémité de la gaine (51). La deuxième extrémité de la gaine (51) est fixée à l'élément (53) de retenue. Le câble (50) sort de la gaine (51) pour passer dans le ressort (52) à bousin avant d'être fixée au levier (54) de détente.

Le système d'ouverture de secours peut comprendre également un moyen (58) d'obturation du premier trou (55) réalisé dans le caisson qui permet l'accès de la deuxième extrémité (50b) du câble de l'extérieur. Le moyen (58) d'obturation comprend un moyen de contrôle du moyen (58) d'obturation qui peut être atteinte par une clé à travers un deuxième trou (56) réalisé dans le caisson. L'actionnement du moyen de contrôle permet que le premier (55) trou ne soit plus obturé. Le moyen (58) d'obturation comprend par exemple, une pièce en forme de U dont au moins une extrémité (60) libre s'écarte perpendiculairement des jambes (60a) du U. La partie (59) entre les jambes (60a) du U comprend le moyen de contrôle comprenant un trou (61) d'ouverture permettant le passage de la clé et la prise de contrôle de la pièce en forme de U. Le moyen (58) d'obturation forme de U est fixée de manière pivotant sur le caisson. Le trou (61) d'ouverture est en regard du deuxième trou afin qu'il soit accessible par la clé. Chaque extrémité (60) libre permet l'obturation d'au moins le premier trou (55).

Lorsque plusieurs gâches (20) électroniques sont utilisées pour une même porte, il y a un nombre de câbles (50) et de gaines (51) égal aux nombre de gâches (20) électroniques. Dans ce cas, les deuxièmes (50b) extrémités de tous les câbles sont reliées entre elles pour qu'il suffise de tirer sur un seul élément de saisie pour agir sur tous les leviers (54) de détente de chaque gâche (20) électronique. La figure 19 représente un exemple d'un système de gâches électroniques comprenant deux gâches électronique. Le système d'ouverture de secours comprend alors deux câbles (50) et deux gaines (51).

Il possible aussi d'avoir plusieurs système d'ouverture de secours lorsque plusieurs systèmes de gâches électroniques sont utilisés. Un troisième trou (57) peut être réalisé dans le caisson afin de permettre l'accès de la deuxième extrémité du câble d'un deuxième système d'ouverture de secours. Le moyen (58) d'obturation permet d'obturer ainsi le premier trou (55) et le troisième trou (57) grâce aux extrémités libres du U. L'actionnement du moyen de contrôle permet que le premier trou (55) et le troisième trou (57) ne soient plus obturés.

Grâce à ce système d'ouverture de secours, si la ou les gâches (20) électroniques tombent en panne, une personne autorisée peut venir désobturer au moins le premier trou (55) en passant la clé dans le deuxième trou (56) pour faire pivoter le moyen (58) d'obturation en forme de U. Le premier trou (55) ainsi désobturé permet de passer un instrument permettant la saisie de la deuxième extrémité (50b) du câble. La personne peut alors tirer sur le câble (50). Le fait de tirer le câble (50) permet tirer sur le levier (54) de détente ce qui a pour effet de déverrouiller la ou les gâches (20) électroniques. En outre, le fait de tirer le câble (50) fait subir une compression au ressort (52) à boudin ce qui a pour effet de remettre le levier (54) de détente dans sa position de verrouillage de la ou des gâches (20) après que la personne a cessé de tirer sur le câble (50).

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Borne (0) de commande et de paiement pour produits et services comprenant au moins un dispositif d'affichage tactile et un moyen de paiement **caractérisée en ce qu'**elle comprend au moins :
- un caisson comprenant un cadre (1), une structure de renfort en forme de X, le cadre (1) entourant la structure de renfort dans un même plan,
- deux portes d'un seul type, fixées dos à dos sur le cadre (1) par au moins un gond (19) de telle manière que chaque face du cadre (1) est apte à être fermée par une porte, et chaque porte comprend au moins une ouverture apte à recevoir un dispositif (11, 12, 13, 14, 15 ou 16), les portes étant disposées sur les deux faces du cadre (1) selon une disposition en effet miroir du au moins un dispositif sur les deux faces,
- un système de gâches (20) électroniques aptes à contrôler au moins l'ouverture et la fermeture des portes.

2. Borne (0) selon la revendication 1, **caractérisée en ce que** chaque porte comprend au moins :
- une première ouverture (11a) apte à recevoir un dispositif (11) d'affichage tactile,
- une deuxième ouverture (12a) et une troisième ouverture (13a) aptes à recevoir chacune respectivement un dispositif (12, 13) de moyen de paiement ou un lecteur optique de code de type code à barres ou à matrice,
- une quatrième ouverture (14a) et une cinquième ouverture (15a) aptes à recevoir chacune respectivement un dispositif (15) d'impression, un moyen d'obturation ou un moyen de paiement à distance,
- une sixième ouverture (16a) apte à recevoir un moyen (16) de saisie de données.

3. Borne (0) selon la revendication 2, **caractérisée en ce que** :
la première ouverture (11a) est disposée dans la partie supérieure de la porte de telle manière que l'axe longitudinal passant par le centre de la première ouverture (11a) est confondu avec l'axe longitudinal passant par le centre de la porte,
la deuxième ouverture (12a) et la troisième ouverture (13a) étant disposées sous la première ouverture (11a) symétriquement de part et d'autre de l'axe longitudinal de symétrie passant par le centre de la porte, la deuxième ouverture (12a) de la première porte (3a) étant face à la troisième ouverture (13a) de la deuxième porte (3b) et la troisième ouverture (13a) de la première porte (3a) étant face à la deuxième ouverture (12a) de la deuxième porte (3b),
la quatrième ouverture (14a) et la cinquième ouverture (15a) étant disposées respectivement sous la deuxième ouverture (12a) et la troisième ouverture (13a) symétriquement de part et d'autre de l'axe longitudinal passant par le centre de la porte, la quatrième ouverture (14a) de la première porte (3a) étant face à la cinquième ouverture (15a) de la deuxième porte (3b) et la cinquième ouverture (15a) de la première porte (3a) étant face à la quatrième ouverture (14a) de la deuxième porte (3b),
la sixième ouverture (16a) étant disposée entre la deuxième ouverture (12a) et la troisième ouverture (13a) et/ou quatrième ouverture (14a) et la cinquième ouverture (15a),
la symétrisation de la disposition des ouvertures permettant l'utilisation d'un seul type de porte pour les deux faces du dispositif et une disposition en effet miroir des dispositifs sur les deux faces de la borne.

4. Borne (0) selon au moins une des revendications 1 à 3, **caractérisée en ce que** :
la première ouverture (11a) comprend un dispositif (11) d'affichage tactile,
la deuxième ouverture (12a) comprenant un lecteur (12) optique de code de type code à barres ou à matrice,
la troisième ouverture (13a) comprenant un lecteur (13) de cartes bancaires,
la quatrième ouverture (14a) comprenant un moyen de paiement à distance,
la cinquième ouverture (15a) comprenant un tiroir comprenant un dispositif (15) d'impression,
la sixième ouverture (16a) comprenant un moyen (16) de saisie de données,
l'écran (11) tactile, le lecteur (12) optique, le lecteur (13) de cartes bancaires, le dispositif (15) d'impression et le clavier (16) d'identification étant commandés par un système informatique de gestion et de contrôle.

5. Borne (0) selon au moins une des revendications 2 à 4, **caractérisée en ce que** le moyen (16) de saisie possède, selon un plan perpendiculaire au plan de la porte, une section en forme de triangle, un premier côté du triangle correspondant à un axe vertical de la sixième ouverture, un deuxième côté du triangle étant compris dans un plan contenant un clavier de saisie et le troisième côté du triangle étant compris dans un plan contenant un haut-parleur contrôlé par le système informatique de gestion et de contrôle, l'angle entre le troisième côté et la hauteur du triangle passant par le sommet entre le deuxième côté et le troisième côté étant compris entre 10° et 20°.

6. Borne (0) selon au moins une des revendications 2 à 4, **caractérisée en ce que** le lecteur optique comprend :
- une vitre traitée antireflets compris dans le plan de la porte,
- une carte électronique de gestion,
- un dispositif de numérisation d'image connecté à la carte électronique par une nappe,
l'angle entre l'axe horizontal et l'axe optique du dispositif de numérisation est compris entre 5° et 15°, la carte électronique de gestion comprenant un détecteur apte à détecter le passage d'un code à barre devant la vitre, le détecteur étant apte à envoyer à la carte de gestion un signal électrique lors du passage d'un code à barre devant la vitre, la carte de gestion étant apte à envoyer un signal commandant au dispositif de numérisation de s'allumer après l'envoi du signal électrique par le détecteur, le plot de connexion de la carte électronique et le plot de connexion du dispositif de numérisation étant situés de telle manière qu'ils se rapprochent le plus possible d'un même plan vertical de telle manière que la nappe soit la plus courte possible.

7. Borne (0) selon au moins une des revendications 2 à 6, **caractérisée en ce que** le lecteur optique de code de type code à barre ou à matrice d'une porte du caisson est disposé en vis-à-vis du lecteur de cartes bancaires monté dans une ouverture de la deuxième porte du caisson et l'épaisseur du caisson est minimisé en fonction des dimensions du lecteur optique et du lecteur de cartes bancaires.

8. Borne (0) selon au moins une des revendications 1 à 7, **caractérisée en ce que** le système de gâches (20) électroniques comprend au moins :
- une carte électronique comprenant un processeur et une zone mémoire,
- un détecteur de clefs électronique pour chaque porte, le détecteur de clefs étant connecté au processeur de la carte électronique,
- au moins une gâche (20) électronique pour chaque porte, la gâche (20) électronique étant connectée au processeur de la carte électronique,
- au moins une gâche (20) électronique pour le tiroir comprenant le dispositif (15) d'impression, la gâche (20) électronique étant connectée au processeur de la carte électronique,
la zone mémoire de la carte électronique comprenant un fichier comprenant au moins un identifiant de clef électronique, chaque identifiant étant associé à au moins un identifiant correspondant à une gâche (20) électronique, le processeur étant apte à envoyer un signal électrique à au moins une gâche (20) électronique pour déclencher l'ouverture d'une ou plusieurs gâches (20) électronique si l'identifiant d'une clef électronique détectée par le détecteur de clefs est associé dans le fichier au(x) identifiant(s) correspondant au(x) gâches (20) électroniques.

9. Borne (0) selon la revendication 8, **caractérisée en ce que** le système de gâches (20) électroniques comprend au moins une clef électronique, la clef électronique comprenant au moins une zone mémoire, la zone mémoire de la clef électronique comprenant un fichier contenant un identifiant de clef électronique.

10. Borne (0) selon au moins une des revendications 1 à 9, **caractérisée en ce que** la borne comprend en outre un système d'ouverture de secours permettant le déverrouillage mécanique de la ou des gâches électroniques en cas de défaillance électrique et/ou électronique de la ou des gâches électronique.

11. Borne (0) selon la revendication 1, **caractérisée en ce qu'**elle comprend en outre au moins un pied (4) soutenant le caisson.

12. Borne (0) selon la revendication 11 **caractérisée en ce que** le ou les pieds (4) soutenant le caisson comprennent au moins un tube traversant le cadre (1) et pénétrant dans un logement compris dans la partie inférieur du caisson, le ou les tubes et des parois du ou des logements comprenant des trous permettant le passage de vis pour le réglage de la hauteur de la borne (0), l'extrémité du ou des tubes opposée à l'extrémité pénétrant dans le ou les logements comprenant une platine perpendiculaire à l'axe longitudinal du ou des tubes apte à être fixée au sol.

13. Borne (0) selon la revendication 11, **caractérisée en ce que** le ou les pieds (4) soutenant le caisson comprennent au moins un tube longeant un bord vertical du cadre (1), le ou les tubes (4) et le bord vertical comprenant des trous permettant le passage de vis pour la fixation du ou des tubes sur le cadre (1) et pour le réglage de la hauteur de la borne (0), l'extrémité du ou des tubes la plus éloignée du cadre (1) comprenant une platine perpendiculaire à l'axe longitudinal du ou des tubes apte à être fixée au sol.

14. Borne (0) selon la revendication 1, **caractérisée en ce qu'**elle comprend en outre au moins une suspension (6) suspendant le caisson.

15. Borne (0) selon la revendication 14 **caractérisée en ce que** la ou les suspensions (6) suspendant le caisson comprennent au moins un tube traversant le cadre (1) et pénétrant dans un logement compris dans la partie supérieur du caisson, le ou les logements des suspensions (6) étant placée de façon symétrique au(x) logement des pieds (4) par rapport à l'axe transversal passant par le centre de la structure de support, le ou les tubes et des parois du ou des logements comprenant des trous permettant le passage de vis pour le réglage de la hauteur de la borne (0), l'extrémité du ou des tubes opposée à l'extrémité pénétrant dans le ou les logements comprenant une platine perpendiculaire à l'axe longitudinal du ou des tubes apte à être fixée au plafond d'une pièce.

16. Borne (0) selon la revendication 14, **caractérisée en ce que** le ou les suspensions (6) suspendant le caisson comprennent au moins un tube longeant un bord vertical du cadre (1), le ou les tubes (4) et le bord vertical comprenant des trous permettant le passage de vis pour la fixation du ou des tubes sur le cadre (1) et pour le réglage de la hauteur de la borne (0), l'extrémité du ou des tubes la plus éloignée du cadre (1) comprenant une platine perpendiculaire à l'axe longitudinal du ou des tubes apte à être fixée au plafond d'une pièce.

17. Borne (0) selon la revendication 1, **caractérisée en ce qu'**elle comprend en outre au moins une pièce de fixation de la borne apte à fixer la borne sur un mur.

18. Borne (0) selon la revendications 1, **caractérisée en ce que** la structure de renfort comprend deux plaques symétriques en forme de X, l'espace entre les deux plaques étant apte à recevoir des passages de câbles et d'aération de la borne (0).

19. Borne (0) selon la revendication 18, **caractérisée en ce que** les deux plaques symétriques comprennent en outre une première traverse passant par le centre de la forme en X, les deux plaques formant une étoile à six branches, la première traverse rejoignant une paroi du ou des logements pour les pieds (4) à une paroi du ou des logements pour la ou les suspensions (6).

20. Borne (0) selon une des revendications 18 à 19, **caractérisée en ce que** les deux plaques symétriques comprennent en outre une deuxième traverse perpendiculaire à la première traverse, la deuxième traverse étant fixée sur la première traverse au-dessus de la forme en X.

21. Borne (0) selon au moins une des revendications 18 à 20, **caractérisée en ce que** les deux plaques symétriques sont reliées entre elles par des entretoises.

22. Borne (0) selon les revendications 6 et 20, **caractérisée en ce que** la carte électronique du système de gâches (20) électroniques est fixée sur la deuxième traverse.

## Patentansprüche

1. Steuer- und Zahlungsterminal (0) für Produkte und Dienstleistungen, das wenigstens einen Touchscreen und ein Zahlungsmittel umfasst, **dadurch gekennzeichnet, dass** es wenigstens Folgendes umfasst:
- einen Kasten, der einen Rahmen (1), eine Verstärkungsstruktur in X-Form umfasst, wobei der Rahmen (1) die Verstärkungsstruktur in einer selben Ebene umgibt,
- zwei Türen eines einzigen Typs, die Rücken an Rücken durch wenigstens eine Angel (19) am Rahmen (1) befestigt sind, so dass jede Fläche des Rahmens (1) mit einer Tür verschlossen werden kann, und jede Tür wenigstens eine Öffnung aufweist, die ein Gerät (11, 12, 13, 14, 15 oder 16) aufnehmen kann, wobei die Türen auf den beiden Flächen des Rahmens (1) in Spiegelbildanordnung des wenigstens einen Geräts auf den zwei Flächen angeordnet sind,
- ein System von elektronischen Schließblechen (20), die wenigstens das Öffnen und Schließen der Türen kontrollieren können.

2. Terminal (0) nach Anspruch 1, **dadurch gekennzeichnet, dass** jede Tür wenigstens Folgendes umfasst:
- eine erste Öffnung (11a), die einen Touchscreen (11) aufnehmen kann,
- eine zweite Öffnung (12a) und eine dritte Öffnung (13a), die jeweils ein Zahlungsgerät (12, 13) oder einen optischen Code-Leser des Strich- oder Matrixcode-Typs aufnehmen können,
- eine vierte Öffnung (14a) und eine fünfte Öffnung (15a), die jeweils ein Druckgerät (15), ein Verschlussmittel oder ein Fernzahlungsmittel aufnehmen können,
- eine sechste Öffnung (16a), die ein Datenerfassungsmittel (16) aufnehmen kann.

3. Terminal (0) nach Anspruch 2, **dadurch gekennzeichnet, dass**:
die erste Öffnung (11a) im oberen Teil der Tür angeordnet ist, so dass die Längsachse, die durch die Mitte der ersten Öffnung (11a) verläuft, mit der Längsachse zusammenfällt, die durch die Mitte der Tür verläuft,
wobei die zweite Öffnung (12a) und die dritte Öffnung (13a) unter der ersten Öffnung (11a) symmetrisch auf beiden Seiten der Symmetrielängsachse angeordnet sind, die durch die Mitte der Tür verläuft, wobei die zweite Öffnung (12a) der ersten Tür (3a) der dritten Öffnung (13a) der zweiten Tür (3b) zugewandt ist und die dritte Öffnung (13a) der ersten Tür (3a) der zweiten Öffnung (12a) der zweiten Tür (3b) zugewandt ist,
wobei die vierte Öffnung (14a) und die fünfte Öffnung (15a) jeweils unter der zweiten Öffnung (12a) und der dritten Öffnung (13a) auf beiden Seiten der Längsachse symmetrisch angeordnet sind, die durch die Mitte der Tür verläuft, wobei die vierte Öffnung (14a) der ersten Tür (3a) der fünften Öffnung (15a) der zweiten Tür (3b) zugewandt ist und die fünfte Öffnung (15a) der ersten Tür (3a) der vierten Öffnung (14a) der zweiten Tür (3b) zugewandt ist,
wobei die sechste Öffnung (16a) zwischen der zweiten Öffnung (12a) und der dritten Öffnung (13a) und/oder der vierten Öffnung (14a) und der fünften Öffnung (15a) angeordnet ist,
wobei die Symmetrisierung der Anordnung der Öffnungen die Nutzung eines einzigen Türtyps für die beiden Flächen des Geräts und eine Spiegelbildanordnung der Geräte auf den beiden Flächen des Terminals zulässt.

4. Terminal (0) nach wenigstens einem der Ansprüche 1 bis 3, **dadurch gekennzeichnet, dass**:
die erste Öffnung (11a) einen Touchscreen (11) umfasst,
die zweite Öffnung (12a) einen optischen Code-Leser des Strich- oder Matrixcode-Typs umfasst,
die dritte Öffnung (13a) einen Bankkartenleser (13) umfasst,
die vierte Öffnung (14a) ein Fernzahlungsmittel umfasst,
die fünfte Öffnung (15a) eine Schublade umfasst, die ein Druckgerät (15) umfasst,
die sechste Öffnung (16a) ein Datenerfassungsmittel (16) umfasst,
der Touchscreen (11), der optische Leser (12), der Bankkartenleser (13),
das Druckgerät (15) und die Identifikationstastatur (16) durch ein computergestütztes Management- und Kontrollsystem gesteuert werden.

5. Terminal (0) nach wenigstens einem der Ansprüche 2 bis 4, **dadurch gekennzeichnet, dass** das Erfassungsmittel (16) in einer Ebene lotrecht zur Ebene der Tür einen dreieckigen Querschnitt aufweist, wobei eine erste Seite des Dreiecks einer vertikalen Achse der sechsten Öffnung entspricht, eine zweite Seite des Dreiecks in einer Ebene enthalten ist, die eine Eingabetastatur enthält, und die dritte Seite des Dreiecks in einer Ebene enthalten ist, die einen Lautsprecher enthält, gesteuert durch das computergestützte Management- und Kontrollsystem, wobei der Winkel zwischen der dritten Seite und der Höhe des Dreiecks, das durch den Scheitelpunkt zwischen der zweiten Seite und der dritten Seite passiert, zwischen 10° und 20° liegt.

6. Terminal (0) nach einem der Ansprüche 2 bis 4, **dadurch gekennzeichnet, dass** der optische Leser Folgendes umfasst:
- ein entspiegeltes Glas, das in der Ebene der Tür enthalten ist,
- eine elektronische Managementkarte,
- ein Bilddigitalisierungsgerät, das durch eine Folie mit der elektronischen Karte verbunden ist,
wobei der Winkel zwischen der horizontalen Achse und der optischen Achse des Digitalisierungsgeräts zwischen 5° und 15° liegt, wobei die elektronische Managementkarte einen Detektor umfasst, der die Passage eines Strichcodes vor dem Glas erkennen kann, wobei der Detektor während der Passage eines Strichcodes vor dem Glas ein elektrisches Signal zur Managementkarte senden kann, wobei die Managementkarte ein Steuersignal zum Digitalisierungsgerät senden kann, so dass es nach dem Senden des elektrischen Signals durch den Detektor aufleuchtet, wobei die Kontaktfläche der elektronischen Karte und die Kontaktfläche des Digitalisierungsgeräts so positioniert sind, dass sie möglichst nahe an einer selben vertikalen Ebene liegen, so dass die Folie so kurz wie möglich ist.

7. Terminal (0) nach wenigstens einem der Ansprüche 2 bis 6, **dadurch gekennzeichnet, dass** der optische Code-Leser des Strich- oder Matrixcode-Typs einer Kastentür gegenüber dem Bankkartenleser angeordnet ist, der in einer Öffnung der zweiten Kastentür montiert ist, und die Dicke des Kastens in Abhängigkeit von den Abmessungen des optischen Lesers und des Bankkartenlesers minimiert ist.

8. Terminal (0) nach wenigstens einem der Ansprüche 1 bis 7, **dadurch gekennzeichnet, dass** das System von elektronischen Schließblechen wenigstens Folgendes umfasst:
- eine elektronische Karte, die einen Prozessor und eine Speicherzone umfasst,
- einen Detektor für elektronische Schlüssel für jede Tür, wobei der Schlüsseldetektor mit dem Prozessor der elektronischen Karte verbunden ist,
- wenigstens ein elektronisches Schließblech (20) für jede Tür, wobei das elektronische Schließblech (20) mit dem Prozessor der elektronischen Karte verbunden ist,
- wenigstens ein elektronisches Schließblech (20) für die Schublade, die das Druckgerät (15) umfasst, wobei das elektronische Schließblech (20) mit dem Prozessor der elektronischen Karte verbunden ist,
wobei die Speicherzone der elektronischen Karte eine Datei umfasst, die wenigstens eine elektronische Schlüsselkennung umfasst, wobei jede Kennung mit wenigstens einer Kennung entsprechend einem elektronischen Schließblech (20) assoziiert ist, wobei der Prozessor ein elektrisches Signal zu wenigstens einem elektronischen Schließblech (20) senden kann, um das öffnen von einem oder mehreren elektronischen Schließblechen (20) auszulösen, wenn die Kennung eines vom Schlüsseldetektor erkannten elektronischen Schlüssels in der Datei mit den ein oder mehreren Kennungen entsprechend einem oder mehreren elektronischen Schließblechen (20) assoziiert ist.

9. Terminal (0) nach Anspruch 8, **dadurch gekennzeichnet, dass** das System von elektronischen Schließblechen (20) wenigstens einen elektronischen Schlüssel umfasst, wobei der elektronische Schlüssel wenigstens eine Speicherzone umfasst, wobei die Speicherzone des elektronischen Schlüssels eine Datei umfasst, die eine elektronische Schlüsselkennung enthält.

10. Terminal (0) nach wenigstens einem der Ansprüche 1 bis 9, **dadurch gekennzeichnet, dass** das Terminal ferner ein Hilfsöffnungssystem umfasst, das das mechanische Entriegeln der ein oder mehreren elektronischen Schließbleche im Falle eines elektrischen und/oder elektronischen Versagens der ein oder mehreren elektronischen Schließbleche zulässt.

11. Terminal (0) nach Anspruch 1, **dadurch gekennzeichnet, dass** es ferner wenigstens einen den Kasten abstützenden Fuß (4) umfasst.

12. Terminal (0) nach Anspruch 11, **dadurch gekennzeichnet, dass** die ein oder mehreren das Gehäuse abstützenden Füße (4) wenigstens ein Rohr umfassen, das den Rahmen (1) durchquert und in eine Aufnahme im unteren Teil des Kastens eindringt, wobei die ein oder mehreren Rohre und Wände der ein oder mehreren Aufnahmen Löcher aufweisen, die die Passage von Schrauben zum Regulieren der Höhe des Terminals (0) zulassen, wobei das Ende der ein oder mehreren Rohre, das dem Ende gegenüberliegt, das in die ein oder mehreren Aufnahmen eindringt, eine Platte lotrecht zur Längsachse der ein oder mehreren Rohre aufweist, die am Boden befestigt werden kann.

13. Terminal (0) nach Anspruch 11, **dadurch gekennzeichnet, dass** die ein oder mehreren den Kasten abstützenden Füße (4) wenigstens ein Rohr umfassen, das entlang einem vertikalen Rand des Rahmens (1) verläuft, wobei die ein oder mehreren Rohre (4) und der vertikale Rand Löcher aufweisen, die die Passage von Schrauben zum Befestigen der ein oder mehreren Rohre am Rahmen (1) und zum Regulieren der Höhe des Terminals (0) zulassen, wobei das vom Rahmen (1) am weitesten entfernte Ende der ein oder mehreren Rohre eine Platte lotrecht zur Längsachse der ein oder mehreren Rohre umfasst, die am Boden befestigt werden kann.

14. Terminal (0) nach Anspruch 1, **dadurch gekennzeichnet, dass** es ferner wenigstens eine den Kasten aufhängende Aufhängung (6) umfasst.

15. Terminal (0) nach Anspruch 14, **dadurch gekennzeichnet, dass** die den Kasten aufhängenden ein oder mehreren Aufhängungen (6) wenigstens ein Rohr umfassen, das den Rahmen (1) durchquert und in eine Aufnahme eindringt, die im oberen Teil des Kastens enthalten ist, wobei die ein oder mehreren Aufnahmen der Aufhängungen (6) symmetrisch zu den ein oder mehreren Aufnahmen der Füße (4) in Bezug auf die transversale Achse platziert sind, die durch die Mitte der Tragstruktur verläuft, wobei die ein oder mehreren Rohre und Wände der ein oder mehreren Aufnahmen Löcher umfassen, die die Passage von Schrauben zum Regulieren der Höhe des Terminals (0) zulassen, wobei das Ende der ein oder mehreren Rohre, das dem Ende gegenüber liegt, das in die ein oder mehreren Aufnahmen eindringt, eine Platte lotrecht zur Längsachse der ein oder mehreren Rohre umfasst, die an der Decke eines Raums befestigt werden kann.

16. Terminal (0) nach Anspruch 14, **dadurch gekennzeichnet, dass** die den Kasten aufhängenden Aufhängungen (6) wenigstens ein Rohr entlang einem vertikalen Rand des Rahmens (1) umfassen, wobei die ein oder mehreren Rohre (4) und der vertikale Rand Löcher aufweisen, die die Passage von Schrauben zum Befestigen der ein oder mehreren Rohre am Rahmen (1) und zum Regulieren der Höhe des Terminals (0) zulassen, wobei das Ende der ein oder mehreren vom Rahmen (1) am weitesten entfernten Rohre eine Platte lotrecht zur Längsachse der ein oder mehreren Rohre umfasst, die an der Decke eines Raums befestigt werden kann.

17. Terminal (0) nach Anspruch 1, **dadurch gekennzeichnet, dass** es darüber hinaus wenigstens ein Teil zum Befestigen des Terminals umfasst, so dass das Terminal an einer Mauer befestigt werden kann.

18. Terminal (0) nach Anspruch 1, **dadurch gekennzeichnet, dass** die Verstärkungsstruktur zwei symmetrische Platten in X-Form umfasst, wobei der Raum zwischen den zwei Platten Passagen von Kabeln und Lüftung des Terminals (0) aufnehmen kann.

19. Terminal (0) nach Anspruch 18, **dadurch gekennzeichnet, dass** die zwei symmetrischen Platten darüber hinaus eine erste Traverse umfassen, die durch die Mitte der X-Form verläuft, wobei die zwei Platten einen sechszackigen Stern bilden, wobei die erste Traverse eine Wand der ein oder mehreren Aufnahmen für die Füße (4) mit einer Wand der ein oder mehreren Aufnahmen für die ein oder mehreren Aufhängungen (6) zusammenfügt.

20. Terminal (0) nach einem der Ansprüche 18 bis 19, **dadurch gekennzeichnet, dass** die beiden symmetrischen Platten ferner eine zweite Traverse lotrecht zur ersten Traverse umfassen, wobei die zweite Traverse an der ersten Traverse oberhalb der X-Form befestigt ist.

21. Terminal (0) nach wenigstens einem der Ansprüche 18 bis 20, **dadurch gekennzeichnet, dass** die beiden symmetrischen Platten durch Distanzstücke miteinander verbunden sind.

22. Terminal (0) nach den Ansprüchen 6 und 20, **dadurch gekennzeichnet, dass** die elektronische Karte des Systems von elektronischen Schließblechen (20) an der zweiten Traverse befestigt ist.

## Claims

1. Control and payment terminal (0) for products and services comprising at least one touch display device and a means of payment, **characterised in that** it comprises at least:
- a box comprising a frame (1), an X-shaped reinforcing structure, wherein the frame (1) surrounds the reinforcing structure in the same plane,
- two doors of the same type, fixed back-to-back to the frame (1) by at least one hinge (19) in such a way that each face of the frame (1) is capable of being closed by a door, and each door comprises at least one opening capable of receiving a device (11, 12, 13, 14, 15 or 16), the doors being disposed on the two faces of the frame (1) in a mirror-effect arrangement of the at least one device on the two faces,
- a system of electronic keepers (20) capable of controlling at least the opening and closing of the doors.

2. Terminal (0) according to claim 1, **characterised in that** each door comprises at least:
- a first opening (11a) capable of receiving a touch display device (11),
- a second opening (12a) and a third opening (13a) capable of each respectively receiving a means of payment device (12, 13) or an optical code reader of the barcode or matrix code type,
- a fourth opening (14a) and a fifth opening (15a) capable of each respectively receiving a printing device (15), a closure means or a remote payment means,
- a sixth opening (16a) capable of receiving a data collection means (16).

3. Terminal (0) according to claim 2, **characterised in that**:
the first opening (11a) is disposed in the upper part of the door in such a way that the longitudinal axis passing through the centre of the first opening (11a) coincides with the longitudinal axis passing through the centre of the door,
the second opening (12a) and the third opening (13a) being disposed below the first opening (11a) symmetrically on either side of the longitudinal axis of symmetry passing through the centre of the door, the second opening (12a) of the first door (3a) facing the third opening (13a) of the second door (3b) and the third opening (13a) of the first door (3a) facing the second opening (12a) of the second door (3b),
the fourth opening (14a) and the fifth opening (15a) being disposed respectively below the second opening (12a) and the third opening (13a) symmetrically on either side of the longitudinal axis passing through the centre of the door, the fourth opening (14a) of the first door (3a) facing the fifth opening (15a) of the second door (3b) and the fifth opening (15a) of the first door (3a) facing the fourth opening (14a) of the second door (3b),
the sixth opening (16a) being disposed between the second opening (12a) and the third opening (13a) and/or fourth opening (14a) and the fifth opening (15a),
the symmetrical arrangement of the openings permitting the use of a single type of door for both faces of the device and a mirror-effect arrangement of the devices on the two faces of the terminal.

4. Terminal (0) according to one or more of claims 1 to 3, **characterised in that**:
the first opening (11a) comprises a touch display device (11),
the second opening (12a) comprising an optical code reader of the barcode or matrix code type,
the third opening (13a) comprising a bank card reader (13),
the fourth opening (14a) comprising a remote payment means,
the fifth opening (15a) comprising a drawer comprising a printing device (15),
the sixth opening (16a) comprising a data collection means,
the touchscreen (11), the optical reader (12), the bank card reader (13), the printing device (15) and the identification keypad (16) being controlled by a management and control computer system.

5. Terminal (0) according to one or more of claims 2 to 4, **characterised in that** the collection means (16) has, in a plane perpendicular to the plane of the door, a triangle-shaped section, a first side of the triangle corresponding to a vertical axis of the sixth opening, a second side of the triangle being included in a plane containing an input keypad and the third side of the triangle being included in a plane containing a loudspeaker controlled by the management and control computer system, the angle between the third side and the height of the triangle passing through the apex between the second side and the third side being between 10° and 20°.

6. Terminal (0) according to one or more of claims 2 to 4, **characterised in that** the optical reader comprises:
- an anti-reflective window included in the plane of the door,
- an electronic management card,
- an image digitalisation device connected to the electronic card by a flat cable, the angle between the horizontal axis and the optical axis of the digitalisation device is between 5° and 15°, the electronic management card comprising a detector capable of detecting the passage of a barcode in front of the window, the detector being capable of sending an electrical signal to the management card when a barcode passes in front of the window, the management card being capable of sending a controlling signal to the digitalisation device to light up after the electrical signal is sent by the detector, the connection stud of the electronic card and the connection stud of the digitalisation device being situated so as to come as close as possible to the same vertical plane in such a way that the flat cable is as short as possible.

7. Terminal (0) according to one or more of claims 2 to 6, **characterised in that** the optical code reader of the barcode or matrix code type of a door of the box is arranged opposite the bank card reader mounted in an opening of the second door of the box, and the thickness of the box is minimised as a function of the dimensions of the optical reader and the bank card reader.

8. Terminal (0) according to one or more of claims 1 to 7, **characterised in that** the system of electronic keepers (20) comprises at least:
- an electronic card comprising a processor and a memory area,
- an electronic key detector for each door, the key detector being connected to the processor of the electronic card,
- at least one electronic keeper (20) for each door, the electronic keeper (20) being connected to the processor of the electronic card,
- at least one electronic keeper (20) for the drawer comprising the printing device (15), the electronic keeper (20) being connected to the processor of the electronic card,
the memory area of the electronic card comprising a file comprising at least one electronic key identifier each identifier being associated with at least one identifier corresponding to an electronic keeper (20), the processor being capable of sending an electrical signal to at least one electronic keeper (20) to trigger the opening of one or more electronic keepers (20) if the identifier of an electronic key detected by the key detector is associated in the file with the identifier(s) corresponding to the electronic keeper(s) (20).

9. Terminal (0) according to claim 8, **characterised in that** the system of electronic keepers (20) comprises at least one electronic key, the electronic key comprising at least one memory area, the memory area of the electronic key comprising a file containing an electronic key identifier.

10. Terminal (0) according to one or more of claims 1 to 9, **characterised in that** the terminal further comprises an emergency opening system permitting mechanical unlocking of the electronic keeper or keepers in case of electrical and/or electronic failure of the electronic keeper or keepers.

11. Terminal (0) according to claim 1, **characterised in that** it further comprises at least one foot (4) supporting the box.

12. Terminal (0) according to claim 11, **characterised in that** the foot or feet (4) supporting the box comprise at least one tube traversing the frame (1) and entering a housing included in the lower part of the box, the tube or tubes and walls of the housing or housings comprising holes permitting the passage of screws for adjusting the height of the terminal (0), the end of the tube or tubes opposite the end entering the housing or housings comprising a plate perpendicular to the longitudinal axis of the tube or tubes capable of being fixed to the floor.

13. Terminal (0) according to claim 11, **characterised in that** the foot or feet (4) supporting the box comprise at least one tube running along a vertical edge of the frame (1), the tube or tubes (4) and the vertical edge comprising holes permitting the passage of screws for fixing the tube or tubes to the frame (1) and for adjusting the height of the terminal (0), the end of the tube or tubes furthest from the frame (1) comprising a plate perpendicular to the longitudinal axis of the tube or tubes capable of being fixed to the floor.

14. Terminal (0) according to claim 1, **characterised in that** it further comprises at least one suspension (6) suspending the box.

15. Terminal (0) according to claim 14, **characterised in that** the suspension or suspensions (6) suspending the box comprise at least one tube traversing the frame (1) and entering a housing included in the upper part of the box, wherein the housing or housings of the suspensions (6) are placed symmetrically to the housing or housings of the feet (4) relative to the transverse axis passing through the centre of the support structure, the tube or tubes and walls of the housing or housings comprising holes permitting the passage of screws for adjusting the height of the terminal (0), the end of the tube or tubes opposite the end entering the housing or housings comprising a plate perpendicular to the longitudinal axis of the tube or tubes capable of being fixed to the ceiling of a room.

16. Terminal (0) according to claim 14, **characterised in that** the suspension or suspensions (6) suspending the box comprise at least one tube running along a vertical edge of the frame (1), the tube or tubes (4) and the vertical edge comprising holes permitting the passage of screws for fixing the tube or tubes to the frame (1) and for adjusting the height of the terminal (0), the end of the tube or tubes furthest from the frame (1) comprising a plate perpendicular to the longitudinal axis of the tube or tubes capable of being fixed to the ceiling of a room.

17. Terminal (0) according to claim 1, **characterised in that** it further comprises at least one terminal fixing component capable of fixing the terminal to a wall.

18. Terminal (0) according to claim 1, **characterised in that** the reinforcing structure comprises two X-shaped symmetrical plates, wherein the space between the two plates is capable of receiving passages for cables and ventilation of the terminal (0).

19. Terminal (0) according to claim 18, **characterised in that** the two symmetrical plates further comprise a first crossbar passing through the centre of the X shape, the two plates forming a six-point star, the first crossbar joining a wall of the housing or housings for the feet (4) to a wall of the housing or housings for the suspension or suspensions (6).

20. Terminal (0) according to one of claims 18 to 19, **characterised in that** the two symmetrical plates further comprise a second crossbar perpendicular to the first crossbar, the second crossbar being fixed to the first crossbar above the X shape.

21. Terminal (0) according to one or more of claims 18 to 20, **characterised in that** the two symmetrical plates are connected to each other by struts.

22. Terminal (0) according to claims 6 and 20, **characterised in that** the electronic card of the system of electronic keepers (20) is fixed to the second crossbar.
